# EUROPÄISCHE PATENTSCHRIFT

(11) **EP 2 102 452 B1**
(45) Veröffentlichungstag und Bekanntmachung des Hinweises auf die Patenterteilung: **26.01.2011**
(21) Anmeldenummer: 08701043.5
(22) Anmeldetag: 09.01.2008
(51) Int. Cl.: E21F 13/04

(54) **VERFAHREN ZUR STEUERUNG DER PRODUKTENFÖRDERUNG IM UNTERTÄGIGEN BERGBAU**
METHOD FOR CONTROLLING THE PRODUCT CONVEYANCE IN UNDERGROUND MINING
PROCÉDÉ DE COMMANDE DU TRANSPORT DES PRODUITS EN EXPLOITATION MINIÈRE SOUTERRAINE

(30) Priorität: 20.01.2007 DE 102007003020
(43) Veröffentlichungstag der Anmeldung: 23.09.2009
(73) Patentinhaber: RAG Aktiengesellschaft, 45128 Essen (DE)
(72) Erfinder: JUNKER, Martin, 47495 Rheinberg (DE)
(74) Vertreter: Müller, Karl-Ernst
(86) Internationale Anmeldenummer: PCT/EP2008/000110
(87) Internationale Veröffentlichungsnummer: WO 2008/086966

(56) Entgegenhaltungen:
- WO-A-87/04224
- DE-A1- 3 823 863
- DE-A1-102004 059 071
- DE-A1-102005 038 366
- DE-B- 1 183 875
- GB-A- 2 093 123

## Beschreibung

Die Erfindung betrifft ein Verfahren zur Steuerung der Abförderung des von im untertägigen Bergbau an verschiedenen Stellen des Grubengebäudes arbeitenden Hereingewinnungsmaschinen gelösten Haufwerks über im Grubengebäude angeordnete Fördermittel und Bunkeranlagen bis zum mit einer Fördereinrichtung ausgerüsteten Schacht beziehungsweise zu einer Rohkohlenübergabestelle am Tage, zum Beispiel ein Rohkohlenlager.

Entsprechend der üblichen und insoweit den Stand der Technik bildenden Vorgehensweise erfolgen die planerische Auslegung wie auch die betriebliche Steuerung der den einzelnen, an verschiedenen Orten des Grubengebäudes eingesetzten Hereingewinnungsmaschinen nachgeordneten Fördermittel und Bunkeranlagen planerisch nach den Leistungsangaben der betreffenden Betriebsmittel und dem theoretischen Anfall des von den Hereingewinnungsmaschinen jeweils gelösten Haufwerks. Bei derartigen Hereingewinnungsmaschinen handelt es sich in Betrieben des untertägigen Steinkohlenbergbaus, auf die nachfolgend beispielhaft Bezug genommen ist, um in Streben eingesetzte Gewinnungsmaschinen oder um in Streckenvortrieben eingesetzte Vortriebsmaschinen. Dabei sollen die zwischen einzelnen Fördermitteln, insbesondere Kettenförderern oder Bandanlagen, eingeschalteten Bunkeranlagen aufgrund ihrer Pufferkapazität für eine Vergleichmäßigung der Förderströme sorgen und kurzzeitige Förderspitzen ausgleichen. Beispielsweise ist ein insoweit gattungsgemäßes Verfahren in der GB 2 093 123 A beschrieben. Bei dem darin beschriebenen Verfahren ist ein mit einem zweiten Streckenförderer überlappender Bunkerförderer vorgesehen, der zur Erhöhung seiner Speicherkapazität eine entsprechend größere Länge und gegebenenfalls zusätzlich einen entsprechend größeren Förderquerschnitt als der zweite Streckenförderer aufweist, wobei die Steuerung bzw. Anpassung der Speicherkapazität durch eine entsprechende Regelung der Fördergeschwindigkeit vorgenommen werden kann.

Derartige Puffermöglichkeiten werden jedoch unter heutigen Betriebsbedingungen der Forderung nach einer bestmöglichen Ausnutzung der fixen Förderkapazität eines Schachtes nicht gerecht, da die dynamische Natur eines jeden Bergwerks mit einer Ortsveränderung der Abbau- und Vortriebsbetriebe, einer stetigen Längenveränderung der Fördermittel sowie einer diskontinuierlichen Bereitstellung an Rohstoffprodukten, nämlich Kohle, in der Menge wie auch in der Qualität eine ständige Anpassung des Zusammenspiels der unterschiedlichen Betriebsmittel einer Förderkette an die sich ändernden Betriebsbedingungen erfordert. So können in der Regel kurzzeitige, technisch durchaus mögliche Erhöhungen der Gewinnungsleistung von Hereingewinnungsmaschinen nicht realisiert werden, wenn nicht gleichzeitig die reibungslose Abförderung des hereingewonnenen Haufwerks bis zum Schacht sichergestellt ist. Dabei ist zu vergegenwärtigen, dass der aus dem einen Hereingewinnungsbetrieb kommende Förderstrom mit Förderströmen aus anderen Hereingewinnungsbetrieben zusammengeführt wird, so dass es je nach dem Haufwerksanfall in den Hereingewinnungsbetrieben zu einer gegenseitigen Beeinflussung mit entsprechenden Beschränkungen kommen kann.

Der Erfindung liegt daher die Aufgabe zugrunde, ein Verfahren der eingangs genannten Art anzugeben, mittels dessen eine maximale und möglichst konstante Produktenbereitstellung an der Schachtförderung eines Bergwerks realisierbar ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken ein Verfahren vor, bei welchem für die jeder einzelnen Hereingewinnungsmaschine nachgeschalteten Fördermittel und Bunkeranlagen jeweils die aufgrund von kontinuierlich erfassten Ist-Daten geringste zur Verfügung stehende Förderkapazität der Fördermittel und Pufferkapazität der Bunkeranlagen ermittelt und in einer rechnergestützten Steuereinheit mit der aktuellen Ist-Gewinnungsleistung und/oder der für einen vorgegebenen Zeitraum erwarteten Soll-Gewinnungsleistung und/oder der auf den zurückliegenden Ist-Daten hochgerechneten Planleistung der zugeordneten Hereingewinnungsmaschine verglichen wird und wobei bei festgestellten Abweichungen die Steuereinheit automatisch einen Kapazitätsausgleich zwischen den den einzelnen unterschiedlichen Hereingewinnungsmaschinen nachgeschalteten Fördermitteln und Bunkeranlagen durch entsprechende Ansteuerung der einzelnen Fördermittel und Bunkeranlagen unter Berücksichtigung von deren maximaler Förderleistung beziehungsweise Pufferkapazität bewirkt und/oder die Gewinnungsleistung der Hereingewinnungsmaschine unter Berücksichtigung der jeweils zur Verfügung stehenden Förderkapazität der nachgeschalteten Fördermittel und Pufferkapazität der Bunkeranlagen steuert.

So sieht das Steuerungsverfahren solange keine Veränderung beziehungsweise Anpassung vor, solange die Kapazität der nachgeschalteten Fördermittel und Bunkeranlagen unter Berücksichtigung weiterer von anderen Hereingewinnungsbetrieben zufließenden Haufwerksmengen gleich der aktuellen beziehungsweise für einen festgelegten Prognosezeitraum geplanten Gewinnungsleistung einer einzelnen Hereingewinnungsmaschine ist. Kommt es jedoch zu einer in der Steuereinheit festgestellten Abweichung derart, dass ein Kapazitätsengpass in der Abförderung erkennbar wird, so wird von der Steuerung automatisch ein Kapazitätsausgleich zwischen den den unterschiedlichen Hereingewinnungs-betrieben nachgeschalteten unterschiedlichen Fördermitteln beziehungsweise Bunkeranlagen unter Berücksichtigung des an diese Hereingewinnungsmaschine gegebenen Ist-Zustandes beziehungsweise des in dem betrachteten Prognosezeitraums geplanten Soll-Zustandes vorgenommen, so dass unter Berücksichtigung aller einzelnen Förderströme ein Optimum an Fördermenge erreicht wird.

Mit der Erfindung ist es in vorteilhafter Weise möglich, sich anbahnende Engpässe in den Förderwegen durch vorausschauende Prognose der Prozesse, sowohl auf der Gewinnungsseite als auch auf der Förderseite, zu erkennen und frühzeitig gegenzusteuern und damit durch geeignete, auf das Gesamtsystem eines Bergwerks abgestimmte Maßnahmen Stillstände in der Gewinnung und Vorleistung zu vermeiden. Da in der betrieblichen Praxis nicht immer alle in einem Grubengebäude orientierten Hereingewinnungsbetriebe gleichzeitig laufen können und werden, soll für einen bestimmten, vorgegebenen Prognosezeitraum die Gewinnungsbereitschaft der Hereingewinnungsbetriebe bestimmt und daraufhin alle Kapazitäten der Fördermittel einschließlich der erforderlichen Pufferkapazitäten so gesteuert werden, dass eine optimale Fördermenge abgefördert wird. Die einzelnen Fördermittel können vom Schacht aus zurück zu den Gewinnungsmitteln dabei so gesteuert werden, dass sie stets an einer zu bestimmenden Leistungsgrenze betrieben werden und so "quasi" einen Sog zum Schacht hin erzeugen. Dabei kann, falls ausreichend Fördergut bereit gestellt wird, das vorlaufende Fördermittel solange in seiner Ist-Förderung erhöht werden, bis das nachlaufende Fördermittel an seiner Kapazitätsgrenze angelangt ist. Insofern erkennt und vermeidet das Steuerungssystem die kritische Engstelle in der Abförderung, den sogenannten Bottle-neck.

Ein weiterer Vorteil ergibt sich daraus, dass das erfindungsgemäße Verfahren es ermöglicht, planerischen Einfluss auf die Qualität der geförderten Kohle zu nehmen, indem in Abhängigkeit von den Rohstoffeigenschaften wie Schwefel-, Chlor- und/oder Aschegehalt der in den unterschiedlichen Gewinnungsbetrieben anstehenden Kohle die Gewinnungsleistung der einzelnen Hereingewinnungsbetriebe verändert und angepasst wird, wobei gleichzeitig und automatisch auch durch die Anpassung der Kapazitäten der nachgeschalteten Fördermittel und Bunkeranlagen sichergestellt ist, dass die vorgegebenen Mengen und Qualitäten innerhalb des vorgegebenen Zeitraumes am Schacht zur Förderung zur Verfügung stehen.

Nach einem Ausführungsbeispiel der Erfindung ist vorgesehen, dass als Ist-Daten für die aktuelle Förderleistung der Fördermittel die Geschwindigkeiten der Fördermittel sowie für die aktuelle Pufferkapazität der Bunkeranlagen die Bunkerabzugsraten erfasst werden. In einer vorteilhaften Ausführungsform ist dabei vorgesehen, dass die maximale Förderleistung der Fördermittel auf der Basis von Leistungsdaten von Antriebsmotoren und/oder von Grenzwerten für Motorenströme und/oder von Grenzwerten für Motortemperaturen ermittelt wird.

Nach einem Ausführungsbeispiel der Erfindung ist zur Anpassung der vorzuhaltenden Pufferkapazität eines Fördermittels eine variable Einstellung seiner Geschwindigkeit gegeben.

Gemäß einem Ausführungsbeispiel der Erfindung wird die auf den vorgegebenen Zeitraum bezogene Soll-Gewinnungsleistung und/oder auf den zurückliegenden Ist-Daten hochgerechnete GEwinnungsleistung auf der Basis der Flözmächtigkeit sowie der Vorschubgeschwindigkeit der Hereingewinnungsmaschinen ermittelt, wobei gemäß einer weiteren alternativen Ausführungsform auch die personelle Belegung des jeweiligen Hereingewinnungsbetriebes und oder die Instandhaltungsdaten wie Wartungsintervalle und Revisionsdaten, berücksichtigt wird.

Weiterhin kann vorgesehen sein, dass in die Ermittlung der Soll-Gewinnungsleistung der Methangehalt und/oder der CO-Gehalt einbezogen wird.

Die aufgenommenen Ist-Daten aus den Prozessen Hereingewinnung und Förderung werden in der Steuereinheit in gewisser Weise logisch miteinander verknüpft beziehungsweise in Beziehung zueinander gesetzt, wobei die Steuereinheit als Reaktion darauf mittels geeigneter Rechenprogramme die nachgeschalteten Betriebsmittel und/oder die Gewinnungsmaschinen entsprechend ansteuert beziehungsweise deren freie Kapazität ausweist.

Nach einem Ausführungsbeispiel der Erfindung ist vorgesehen, dass die Steuereinheit eine Erhöhung der Gewinnungsleistung aufgrund der jeweils freien, noch nicht ausgeschöpften Förderkapazität der nachgeschalteten Fördermittel bewirkt.

Weiterhin kann vorgesehen sein, dass die Ist-Daten die Soll-Daten sowie die von der Steuereinheit bewirkten Steuervorgänge visualisiert werden.

Als ein Beispiel eines derartigen Verfahrens sei die Planungsvorschau für einen Hereingewinnungsbetrieb mit einer temporären Prioritätenänderung genannt.

Ein Gewinnunsgsbetrieb "A" ist mit zwei Schichten belegt; die Zielförderung beträgt 4.200 t/d. Durch die Ermittlung der Ist-Daten wird erkannt, dass die vorgenannte Zielförderung des betreffenden Gewinnungsbetriebes "A" gefährdet ist, weil die zum Zeitpunkt der Abfrage gegebene Kapazität der nachgeschalteten Fördermittel und Bunkeranlagen bis zum Ende der zweiten Schicht nicht ausreicht, um eine Zielförderung in Höhe von EUR 4.200 t/d zu realisieren.

Um dieses Förderziel für den Gewinnungsbetrieb "A" zu erreichen, wird durch die Steuereinheit im Rahmen einer automatischen Chancen- und Risikobewertung überprüft, ob dem Gewinnungsbetrieb "A" temporär eine höhere Abförderkapazität zur Verfügung gestellt werden kann, ohne dass zusätzlich in Betrieb stehende Gewinnungsbetriebe "B" und/oder "C" bei einer eventuell zwischenzeitlichen Herabsetzung der ihnen zuzuweisenden Abförderkapazität das Tagesziel verfehlen, so dass im Ergebnis insgesamt eine bestmögliche Fördermenge für die Gewinnungsbetriebe "A", "B" und "C" erreichbar ist.

## Patentansprüche

1. Verfahren zur Steuerung der Abförderung des von im untertägigen Bergbau an verschiedenen Stellen des Grubengebäudes arbeitenden Hereingewinnungsmaschinen gelösten Haufwerks über im Grubengebäude angeordnete Fördermittel und Bunkeranlagen bis zum mit einer Fördereinrichtung ausgerüsteten Schacht bzw. zu einer Rohkohlenübergabestelle am Tage, **dadurch gekennzeichnet, dass** für die jeder einzelnen Hereingewinnungsmaschine nachgeschalteten Fördermittel und Bunkeranlagen jeweils die aufgrund von kontinuierlich erfassten Ist-Daten geringste zur Verfügung stehende Förderkapazität der Fördermittel und Pufferkapazität der Bunkeranlagen ermittelt und in einer rechnergestützten Steuereinheit mit der aktuellen Ist-Gewinnungsleistung und/oder der für einen vorgegebenen Zeitraum erwarteten Soll-Gewinnungsleistung und/oder der auf den zurückliegenden Ist-Daten hochgerechneten Planleistung der zugeordneten Hereingewinnungsmaschine verglichen wird und wobei bei festgestellten Abweichungen die Steuereinheit automatisch einen Kapazitätsausgleich zwischen den den einzelnen unterschiedlichen
Hereingewinnungsmaschinen nachgeschalteten Fördermitteln und Bunkeranlagen durch entsprechende Ansteuerung der einzelnen Fördermittel und Bunkeranlagen unter Berücksichtigung von deren maximaler Förderleistung beziehungsweise Pufferkapazität bewirkt und/oder die Gewinnungsleistung der Hereingewinnungsmaschine unter Berücksichtigung der jeweils zur Verfügung stehenden Förderkapazität der nachgeschalteten Fördermittel und Pufferkapazität der Bunkeranlagen steuert.

2. Verfahren nach Anspruch 1, bei welchem als Ist-Daten für die aktuelle Förderleistung der Fördermittel die Geschwindigkeiten der Fördermittel sowie für die aktuelle Pufferkapazität der Bunkeranlagen die Bunkerabzugsraten erfasst werden.

3. Verfahren nach Anspruch 1 oder 2, bei welchem die maximale Förderleistung der Fördermittel auf der Basis von Leistungsdaten von Antriebsmotoren und/oder von Grenzwerten für Motorenströme und/oder von Grenzwerten für Motortemperaturen ermittelt wird.

4. Verfahren nach einem der Ansprüche 1 bis 3, bei welchem die Pufferkapazität der eingesetzten Fördermittel mittels einer Veränderung ihrer Geschwindigkeit angepasst wird.

5. Verfahren nach einem der Ansprüche 1 bis 4, bei welchem die auf den vorgegebenen Zeitraum bezogene Soll-Gewinnungsleistung einer Hereingewinnungsmaschine auf der Basis, des eine Funktion der Flözmächtigkeit bildenden Gewinnungsquerschnitts und der Vorschubgeschwindigkeit der Hereingewinnungsmaschine ermittelt wird.

6. Verfahren nach einem der Ansprüche 1 bis 5, bei welchem die auf den
vorgegebenen Zeitraum bezogene Soll-Gewinnungsleistung und/oder die auf den ermittelten Ist-Daten hochgerechnete Gewinnungsleistung jedes einzelnen Gewinnungsbetriebes unter Berücksichtigung der personellen Belegung des Gewinnungsbetriebes und/oder von Instandhaltungsdaten wie Wartungsintervallen und Revisionsdaten ermittelt wird.

7. Verfahren nach einem der Ansprüche 1 bis 6, bei welchem die Ermittlung der Soll-Gewinnungsleistung jedes einzelnen Gewinnungsbetriebes unter Berücksichtigung der Qualitätsmerkmale der hereinzugewinnenden Kohle wie Schwefel-, Chlor- und/oder Aschegehalt ermittelt wird.

8. Verfahren nach einem der Ansprüche 1 bis 7, bei welchem in die Ermittlung der Soll-Gewinnungsleistung der Methangehalt und/oder der CO-Gehalt einbezogen wird.

9. Verfahren nach einem der Ansprüche 1 bis 8, bei welchem die Steuereinheit eine Erhöhung der Gewinnungsleistung aufgrund der jeweils freien, noch nicht ausgeschöpften Förderkapazität der nachgeschalteten Fördermittel bewirkt.

10. Verfahren nach einem der Ansprüche 1 bis 9, bei welchem die Ist-Daten die Soll-Daten sowie die von der Steuereinheit bewirkten Steuervorgänge visualisiert werden.

## Claims

1. Method of controlling the conveyance of the debris, extracted by mining machines in underground mining operations at various locations of the mine structure, via conveying means and bunker units disposed in the mine structure to the mine shaft, which is equipped with a conveying device, or to a raw coal transfer location at the surface, **characterized in that** for the conveying means and bunker units that are connected at an output side of each individual mining machine, respectively the lowest available conveying capacity of the conveying means and buffer capacity of the bunker units is determined based on continuously detected actual data, and is compared in a computer-aided control unit to the current actual extraction output and/or to the target extraction output anticipated for a prescribed period of time and/or to the scheduled output of the associated mining machine extrapolated from past actual data, and whereby upon detection of deviations, the control unit automatically effects a balancing of capacities between the individual conveying means and bunker units that are connected to an output side of the individual different mining machines by appropriately controlling the individual conveying means and bunker units, while taking into consideration their maximum conveying capacity and buffer capacity respectively, and/or controls the extraction output of the mining machines while taking into consideration the respectively available conveying capacity of the downstream conveying means and the buffer capacity of the bunker units.

2. Method according to claim 1, wherein as actual data for the current conveying capacity of the conveying means the speeds of the conveying means are detected and the bunker withdrawal rates are detected as actual data for the current buffer capacity of the bunker units.

3. Method according to claim 1 or 2, wherein the maximum conveying capacity of the conveying means is determined on the basis of output data of drive motors and/or of threshold values for motor currents and/or of threshold values for motor temperatures.

4. Method according to one of the claims 1 to 3, wherein the buffer capacity of the utilized conveying means is adapted by means of an alteration of its speed.

5. Method according to one of the claims 1 to 4, wherein the target extraction output of a mining machine, relative to the prescribed period of time, is determined on the basis of the extraction cross-section, which forms a function of the seam thickness and of the advancement speed of the mining machine.

6. Method according to one of the claims 1 to 5, wherein the target extraction output, relative to the prescribed period of time, and/or the extraction output extrapolated from determined actual data of each individual extraction operation, is determined taking into consideration the manning of the extraction operation and/or maintenance data such as maintenance intervals and inspection data.

7. Method according to one of the claims 1 to 6, wherein the determination of the target extraction output of each individual extraction operation is determined taking into consideration the quality features of the coal that is to be mined, such as sulfur, chlorine and/or ash content.

8. Method according to one of the claims 1 to 7, wherein the methane content and/or the CO content are included in the determination of the target extraction output.

9. Method according to one of the claims 1 to 8, wherein the control unit effects an increase of the extraction output based on the respectively free, not yet utilized conveying capacity of the downstream conveying means.

10. Method according to one of the claims 1 to 9, wherein the actual data, the target data, as well as the control processes effected by the control unit are visualized.

## Revendications

1. Procédé de commande du transport des minerais abattus par des machines d'abattage travaillant en exploitation minière souterraine à différents endroits des excavations souterraines par des moyens de transport et des installations à trémie disposés dans les excavations souterraines jusqu'à un puits équipé d'un dispositif de transport ou à un point de déversement de charbon brut au jour, **caractérisé en ce que** pour les moyens de transport et installations à trémie montées en aval de chaque machine d'abattage individuelle sont déterminées respectivement la capacité de transport des moyens de transport disponible la plus faible en raison des données réelles enregistrées en continu et la capacité de stockage intermédiaire des installations à trémie et dans une unité de commande assistée par ordinateur sont comparées avec la puissance d'abattage réelle actuelle et/ou la puissance d'abattage de consigne attendue pour une période prédéfinie et/ou la puissance planifiée estimée sur les données réelles précédentes et en cas d'écarts constatés, l'unité de commande provoquant automatiquement une compensation de capacité entre les moyens de transport montés en aval des différentes machines d'abattage individuelles et les installations à trémie par la commande correspondante des moyens de transport et installations à trémie individuels en tenant compte de leur puissance de transport maximale ou bien de leur capacité de stockage intermédiaire, et/ou commandant la puissance d'abattage de la machine d'abattage en tenant compte de la capacité de transport respectivement disponible des moyens de transport montés en aval et de la capacité de stockage intermédiaire des installations à trémie.

2. Procédé selon la revendication 1, pour lequel comme données réelles pour la puissance de transport actuelle des moyens de transport sont enregistrées les vitesses des moyens de transport ainsi que pour la capacité de stockage temporaire actuelle des installations à trémie, les vitesses d'extraction sous trémie.

3. Procédé selon la revendication 1 ou 2, pour lequel la puissance de transport maximale des moyens de transport est déterminée sur la base des données de puissance des moteurs d'entraînement et/ou des valeurs limites pour les courants de moteur et/ou des valeurs limites pour des températures de moteur.

4. Procédé selon l'une quelconque des revendications 1 à 3, pour lequel la capacité de stockage intermédiaire des moyens de transport utilisés est adaptée par une modification de sa vitesse.

5. Procédé selon l'une quelconque des revendications 1 à 4, pour lequel la puissance d'abattage de consigne relative à la période prescrite d'une machine d'abattage est déterminée sur la base de la section d'abattage formant une fonction de l'épaisseur d'un filon et de la vitesse d'avance de la machine d'abattage.

6. Procédé selon l'une quelconque des revendications 1 à 5, pour lequel la puissance d'abattage de consigne relative à la période prédéfinie et/ou la puissance de vitesse estimée sur les données réelles déterminées de chaque opération d'abattage individuelle est déterminée en tenant compte de l'occupation personnelle de l'opération d'abattage et/ou des données d'entretien telles que des intervalles de maintenance et données de contrôle.

7. Procédé selon l'une quelconque des revendications 1 à 6, pour lequel la détermination de la puissance d'abattage de consigne de chaque opération d'abattage individuelle est effectuée en tenant compte des caractéristiques de qualité du charbon à abattre telles que la teneur en soufre, en chlore et/ou en cendres.

8. Procédé selon l'une quelconque des revendications 1 à 7, pour lequel la teneur en méthane et/ou la teneur en CO est intégrée dans la détermination de la puissance d'abattage de consigne.

9. Procédé selon l'une quelconque des revendications 1 à 8, pour lequel l'unité de commande provoque une augmentation de la puissance d'abattage en raison de la capacité de transport respectivement libre et pas encore épuisée des moyens de transport montés en aval.

10. Procédé selon l'une quelconque des revendications 1 à 9, pour lequel les données réelles, les données de consigne ainsi que les processus de commande provoqués par l'unité de commande sont visualisés.
